# EUROPÄISCHE PATENTSCHRIFT

(11) **EP 0 841 846 B1**
(45) Veröffentlichungstag und Bekanntmachung des Hinweises auf die Patenterteilung: **10.02.1999**
(21) Anmeldenummer: 96927653.4
(22) Anmeldetag: 01.08.1996
(51) Int. Cl.: A01D 34/70

(54) **VORRICHTUNG ZUR AUFBEREITUNG VON RASENMÄHER-SCHNITTGUT**
DEVICE FOR PROCESSING THE GRASS CUTTINGS PRODUCED BY A LAWN MOWER
DISPOSITIF PERMETTANT DE TRAITER L'HERBE COUPEE PRODUITE PAR UNE TONDEUSE A GAZON

(30) Priorität: 03.08.1995 DE 19528591
(43) Veröffentlichungstag der Anmeldung: 20.05.1998
(73) Patentinhaber: WOLF-Geräte GmbH Vertriebsgesellschaft KG, D-57518 Betzdorf/Sieg (DE)
(72) Erfinder: WOLF, Gregor, D-57517 Betzdorf (DE)
(74) Vertreter: Koch, Günther, Dipl.-Ing.
(86) Internationale Anmeldenummer: EP9603395
(87) Internationale Veröffentlichungsnummer: WO9705766

(56) Entgegenhaltungen:
- EP-A- 0 526 763
- DE-A- 1 922 522
- DE-A- 3 228 730
- DE-A- 4 039 458
- DE-A- 4 332 430
- US-A- 5 060 459
- PATENT ABSTRACTS OF JAPAN vol. 16, no. 213 (C-0942) & JP,A,04 040818 (ISHIKAWA)

## Beschreibung

Für die meisten Heimgartenbesitzer, aber auch für manche gewerblichen Betriebe, stellt das im Fangkorb des Rasenmähers anfallende Schnittgut ein Problem dar, weil oft nicht der Raum zur Kompostierung des wiederholt anfallenden Schnittgutes vorhanden ist und zudem häufig eine unerwünschte Geruchsbelästigung auftritt. Diese Nachteile können, wie in der Landwirtschaft üblich, dadurch vermieden werden, daß das Schnittgut auf der Rasenfläche getrocknet und das Heu weiterverarbeitet wird. Dieses Verfahren erweist sich für den Gartenbesitzer im allgemeinen als unzumutbar, insbesondere auch deshalb, weil ihm die Gartengeräte-Hersteller Rasenmäher zur Verfügung stellen, die das mühsame Einsammeln des Schnittgutes überflüssig machen, so daß das Schnittgut bequem an einer bestimmten Stelle zur Kompostierung abgelegt werden kann. Zur Beschleunigung der Kompostierung sind im Handel Mittel erhältlich, die die durch den Mikroorganismus bewirkte Kompostierung beschleunigen. Die Kompostierungszeit wird hierdurch zwar verkürzt, jedoch ist immer noch eine monatelange Zwischenlagerung auf dem Komposthaufen erforderlich, ehe der entstehende Humus weiterverarbeitet werden kann.

Neuerdings hat man versucht, das Problem dadurch zu lösen, daß für den einzelnen Gartenbesitzer Biotonnen aufgestellt werden, in die u.a. auch der Grasschnitt eingefüllt werden kann, und deren Inhalt dann einer zentralen Kompostierungsanlage zugeführt wird.

Diese Art der Entsorgung ist außerordentlich zeit- und arbeitsaufwendig.

Die DE-OS 40 39 458 zeigt eine Mähgut-Zerkleinerungsvorrichtung zum Verkleinern des Volumens und des Gewichtes durch eine elektrisch beheizbare Heizvorrichtung, die als Schneidtrennwerkzeug durch elektrische Widerstandsheizung geheizt betrieben ist. Dabei wird das Schnittgut, das durch ein von elektrischen Heizleitern gebildete Gitter an den Trennstellen mit dem Heizleiter verbrannt und so sein Gewicht reduziert. Die durch Verbrennung an den Trennstellen zerkleinerten Teile werden in einem Behälter gesammelt. Hierdurch werden zwar Volumen und Gewicht des Schnittmähguts vermindert, jedoch auf Kosten eines großen Energieaufwandes und unter Geruchsbelästigung infolge der Verbrennung.

Die DE-OS 43 32 430 beschreibt einen Rasenmäher mit einem motorisch angetriebenen Mähwerk und einer diesem nachgeschalteten Einrichtung zum Zerkleinern und Entwässern des Mähgutes, wobei die Einrichtung zum Zerkleinern und Entsaften des Mähgutes mit einer wirksamen Mähgut-Zuführungseinrichtung ausgestattet und zusammen mit dieser als eigenständige Baueinheit, z.B. im Austausch gegen einen üblichen Grassammelbehälter, an den Rasenmäher anschließbar ausgebildet ist. Die Entwässerung erfolgt dabei nach der Zerkleinerung durch einen Preßvorgang mittels einer Preßschnecke. Das so behandelte Mähgut wird seitlich auf dem Rasen abgelegt. Diese Vorrichtung ist außerordentlich schwer und aufwendig, wobei für die Zerkleinerungs- und Entsaftungseinrichtung ein eigener Antriebsmotor vorzusehen ist. Ohne zusätzlichen Radantrieb ist dieser Rasenmäher nur mit großer Kraftanstrengung zu bedienen.

Die DE-A-19 22 522 beschreibt einen Zerkleinerer und Trockner für Grasmehl, der aus einem Transportband und einer diesem folgenden Schneidwalze besteht, die mit einer im Abstand um diese angeordneten Hüllwand eine in einem Trockenraum endende Gasaustrittsöffnung bildet. Dabei gelangt das von der Schneidvorrichtung ausgetragene Trockengut wenigstens teilweise auf das den Schneidscheiben vorgeschaltete Förderband und wird von diesem im Kreislauf wiederholt den Schneidscheiben zugeführt. Diese sehr aufwendige und teure Vorrichtung ist als Anhänger für einen Traktor vorgesehen, so daß der Trockenvorgang unmittelbar nach dem Mähen auf der Wiese vorgenommen werden kann, wobei der Antrieb durch die Zapfwelle des Traktors erfolgt.

Eine derartige Maschine ist nur für den Einsatz in landwirtschaftlichen Groß- oder Mittelbetrieben geeignet.

Der Erfindung liegt demgegenüber die Aufgabe zugrunde, eine insbesondere für den Heimgartenbesitzer geeignete einfach aufgebaute Vorrichtung zu schaffen, mit der das beim Rasenmähen anfallende Schnittgut bei Bedarf sofort nach dem Mähvorgang auf einfache und energiesparende Weise so aufbereitet wird, daß es ohne Geruchsbelästigung raumsparend gelagert oder auf die Rasenfläche zurückgeführt werden kann.

Gelöst wird die gestellte Aufgabe durch die im Kennzeichnungsteil des Patentanspruchs 1 angegebenen Merkmale. Durch den baulich mit einem Schredder verbundenen Ofen wird gewährleistet, daß das in desssen Einlauftrichter eingefüllte Schnittgut beim Erreichen der Zerkleinerungswerkzeuge einen Trocknungsgrad besitzt, mit dem das Volumen bereits um ca. 80 % reduziert ist, bevor die Zerkleinerungsarbeit geleistet wird.

Beim Durchlaufen des Ofens kann in kürzester Zeit ein Trocknungsgrad erreicht werden, der die Weiterverarbeitung durch Schreddern und/oder Pressen möglich macht.

Eine zweckmäßige Ausgestaltung der Vorrichtung ergibt sich aus Anspruch 2. Hierdurch wird ohne zusätzliche Fördervorrichtung ein automatischer Verfahrensablauf gewährleistet.

In der beiliegenden Zeichnung ist ein Ausführungsbeispiel der Erfindung dargestellt. In der Zeichnung zeigen:
- Fig. 1: ein Flußdiagramm der Vorrichtung gemäß Fig. 2;
- Fig. 2: eine schematische Ansicht der erfindungsgemäßen Vorrichtung.

Wie aus Fig. 1 ersichtlich, wird das Schnittgut in einen Einlaß, beispielsweise einen Einlaßtrichter, gefüllt und einer Entwässerung unterworfen. Danach wird das getrocknete Produkt geschreddert, und während des Schreddervorganges oder danach wird Dünger oder ein Wachstumsmittel zugesetzt, worauf eine Vermischung stattfindet. Danach kann das so aufbereitete Gut auf die Rasenfläche ausgetragen oder zur späteren Verwendung gelagert werden.

Fig. 2 zeigt schematisch eine übliche Schreddervorrichtung mit einem Einlauftrichter 10, dem ein als Tunnelofen ausgebildeter Durchlauf-Mikrowellenofen 12 nachgeschaltet ist. Das in diesem Ofen getrocknete Gut wird durch die Schredderwerkzeuge im darunterliegenden Teil 14 zerkleinert und kann dann mit Dünger versetzt oder auch in der anfallenden Form gelagert oder verpreßt werden.

## Patentansprüche

1. Vorrichtung zur Aufbereitung des beim Rasenmähen im Fangkorb des Rasenmähers anfallenden Schnittgutes mit einem Schredder zur Zerkleinerung des Schnittgutes,
dadurch gekennzeichnet, daß dem Einlauftrichter (10) des Schredders (14) ein Mikrowellenofen (12) oder ein Umluftofen zur Dehydrierung des Schnittgutes nachgeschaltet ist und daß dieser Ofen zwischen dem Einlauftrichter und dem eigentlichen Schredder angeordnet ist.

2. Vorrichtung nach Anspruch 1,
dadurch gekennzeichnet, daß die Heizleistung des als Tunnelofen ausgebildeten Ofens derart bemessen ist, daß der erwünschte Trocknungsgrad erreicht ist, nachdem das Schnittgut unter Schwerkraftwirkung durch den Tunnelofen gefallen ist.

## Claims

1. Apparatus for processing the cuttings produced in the grass collector of the lawn mower when mowing a lawn, incorporating a shredder for reducing the size of the cut material,
characterised in that connected downstream of the admission hopper (10) of the shredder (14) is a microwave oven (12) or a forced-air oven for drying out the cut material, and that said oven is arranged between the admission hopper and the shredder proper.

2. Apparatus according to claim 1,
characterised in that the heating output of the oven, which is in the form of a tunnel oven, is so rated that the desired degree of drying will have been achieved once the cut material has fallen through the tunnel oven under the effects of gravity.

## Revendications

1. Dispositif pour traiter l'herbe coupée recueillie lors de la tonte dans le panier collecteur d'une tondeuse à gazon, avec un broyeur pour broyer l'herbe coupée,
**caractérisé** en ce que l'entonnoir d'alimentation (10) du broyeur (14) est suivi d'un four à micro-ondes (12) ou d'un four à circulation d'air pour déshydrater l'herbe coupée, et en ce que ce four est disposé entre l'entonnoir d'alimentation et le broyeur proprement dit.

2. Dispositif selon la revendication 1, **caractérisé** en ce que la puissance de chauffage du four, conçu comme four tunnel, est prévue de telle sorte que le degré souhaité de séchage est atteint à la suite de la traversée du four tunnel par l'herbe coupée sous l'action de la gravité.
